# EUROPÄISCHE PATENTSCHRIFT

(11) **EP 1 159 183 B1**
(45) Veröffentlichungstag und Bekanntmachung des Hinweises auf die Patenterteilung: **09.10.2002**
(21) Anmeldenummer: 00993777.2
(22) Anmeldetag: 29.12.2000
(51) Int. Cl.: B61L 5/10

(54) **WEICHENVERSCHLUSS FÜR WEICHENZUNGEN**
RAIL SWITCH LOCK FOR POINTS TONGUES
SYSTEME DE VERROUILLAGE D'AIGUILLE POUR LAMES D'AIGUILLE

(30) Priorität: 11.01.2000 DE 10000804
(43) Veröffentlichungstag der Anmeldung: 05.12.2001
(73) Patentinhaber: Schreck-Mieves GmbH, 44225 Dortmund (DE)
(72) Erfinder: BÖCKER, Jens, 22846 Norderstedt (DE); GRUNWALD, Dieter, 49152 Bad Essen (DE)
(74) Vertreter: Gesthuysen, von Rohr & Eggert
(86) Internationale Anmeldenummer: EP0013318
(87) Internationale Veröffentlichungsnummer: WO01051332

(56) Entgegenhaltungen:
- EP-A- 0 723 901
- WO-A-00/02759
- WO-A-95/03199
- DE-A- 4 324 883
- FR-A- 550 064

## Beschreibung

Die Erfindung betrifft einen Weichenverschluß nach dem Oberbegriff des Anspruchs ein.

Aus der Praxis sind bereits Weichenverschlüsse verschiedener Art bekannt, wie beispielsweise Hakenverschlüsse, Klammerverschlüsse, Innenverschlüsse und Klinkenverschlüsse. Das Dokument WO 95/03199 offenbart einen derartigen Weichenverschluss. Allen Weichenverschlüssen ist gemeinsam, daß sie beim Umstellvorgang die Weichenzungen betätigen. Die Weichenverschlüsse stellen dabei sicher, daß die Weichenzungen in ihren Endlagen gehalten werden, und zwar die anliegende Weichenzunge so, daß kein Radkranz zwischen die Backenschiene und die anliegende Weichenzunge einlaufen kann, und die abliegende Weichenzunge so, daß der Abstand zwischen der Backenschiene und der abliegenden Weichenzunge ein ungehindertes Durchlaufen des Radkranzes gewährleistet. Weitere Anforderungen und Eigenschaften von Weichenverschlüssen bestehen üblicherweise darin, daß der Weichenverschluß
- eine Verriegelung enthält, die eine Klaffung zwischen Backenschiene und Weichenzunge verhindert,
- Weichenzunge und Backenschiene am Schienenfuß auch bei Spurerweiterung zusammenhält, so daß die definierte Zungenklaffung nicht überschritten wird,
- Längsausdehnungen der Weichenzunge bis zu ± 25 mm ohne Beeinträchtigung des sicheren Verschlusses erlaubt,
- sowohl für elektrisch gesteuerte Weichen als auch für Hand- und Rückfallweichen verwendet werden kann,
- bei Geschwindigkeiten bis zu 40 km/h auffahrbar ist,
- auch zusammen mit einem nicht-auffahrbaren Weichenantrieb verwendet werden kann,
- als Mittelverschluß für lange Weichenzungen in Hochgeschwindigkeitsweichen eingesetzt werden kann,
- an alle üblichen Vignolschienenprofile paßt,
- auch in verschmutzter Umgebung, bei Schneeablagerung und Vereisung funktioniert und
- zwischen zwei Schwellen oder in einer Hohlschwelle eingebaut werden kann.

Ein in der Praxis häufig verwendeter Weichenverschluß ist der Klinkenverschluß. Der Klinkenverschluß besteht aus einer Schieberstange, einer Verbindungslasche, zwei Verschlußklinken, zwei Zungenkloben und zwei Verschlußstücken. Die Verschlußklinken sind in die Zungenkloben eingebaut, welche an den Weichenzungen befestigt sind. Die an den Backenschienen festgeklemmten Verschlußstücke dienen als Auflage für die Schieberstange. Diese Konstruktion läßt eine Zungenwanderung im Falle einer thermischen Längenveränderung von ± 25 mm zu. Die seitliche Führung der Schieberstange wird von den Zungenkloben übernommen. Die Verschlußklinke ist mit einem Exzenterbolzen gelagert, der die Einregulierung des Zungenspiels ermöglicht. Die durch hohe Kräfte auf die Klinkenachse verursachten Schläge werden in einer eingebauten elastischen Buchse aufgefangen. Die Schieberstange weist zwei Schieberstangenteile auf, die in der Mitte elektrisch isoliert sind, damit bei einem eingebauten Gleisstromkreis kein Kurzschluß verursacht wird. Die Antriebsstange greift üblicherweise in der Mitte an, aber auch ein Seitenangriff ist möglich.

Hinsichtlich der Funktionsweise bei der Weichenumstellung des Verschlusses gilt folgendes. Die Verschlußklinke, mittels Zungenkloben indirekt mit der Zunge verbunden, reicht unter dem Schienenfuß hindurch und stellt somit den mechanischen Kraftschluß her. In verschlossener Stellung schnappt die Verschlußklinke direkt am Verschlußstück ein und wird durch die Schieberstange fest in ihrer Lage fixiert. Durch die Bewegung der Schieberstange stellt die Weiche um. Die abliegende Zunge beginnt sich zuerst zu bewegen. Nach Zurücklegen des Entrieglungsweges wird die Klinke nach unten gezogen und leitet dadurch die Entriegelung der anliegenden Zunge ein. Nach vollständiger Entriegelung folgen beide Zungen gleichzeitig der Bewegung der Schieberstange bis zum Anlegen der vorher abliegenden Zunge. Beim Weiterziehen der Schieberstange wird die Klinke in ihre Verriegelungsstellung angehoben. Die jetzt abliegende Zunge bewegt sich weiter bis zum Abschluß des Umstellvorgangs und wird in dieser Stellung festgehalten.

Beim Auffahren der Weiche wird durch den Radkranz eine Kraft auf die abliegende Zunge ausgeübt. Sofern die Konstruktion des Weichenantriebes dies zuläßt, wird die Schieberstange bewegt und die anliegende Zunge entriegelt, bevor sie der Bewegung der Schieberstange folgt. Auf diese Weise kann die Weiche bis zu 40 km/h ohne Beschädigung von der falschen Seite befahren werden.

Nachteilig bei allen bekannten Weichenverschlüssen ist es, daß zum Stellen relativ hoher Stellkräfte erforderlich sind. Beim Stellen kann es zu Stellkraftspitzen kommen, die sogar zu einer Beschädigung des Weichenverschlusses führen können. Außerdem sind die bekannten Weichenverschlüsse häufig sehr anfällig gegen Längsbewegungen der Weiche. Ein weiterer Nachteil besteht darin, daß die bekannten Weichenverschlüsse sehr wartungsintensiv und mit einem hohen Pflegeaufwand verbunden sind. Da die einzelnen gegeneinander beweglichen Teile des Weichenverschlusses aufeinander verschiebbar sind, ist, um die Verschiebbarkeit auch bei geringeren Stellkräften zu ermöglichen, ein erhöhter und ständiger Fettungsbedarf erforderlich. Schließlich bieten die bekannten Weichenverschlüsse nur geringe Ein- bzw. Verstellmöglichkeiten, um eine Anpassung an bestimmte Einbausituationen zu ermöglichen.

Aufgabe der vorliegenden Erfindung ist es nun, einen Weichenverschluß der eingangs genannten Art zur Verfügung zu stellen, bei dem nur geringe und im übrigen im wesentlichen konstante Stellkräfte erforderlich sind und bei dem der Pflege- und Fettungsaufwand minimiert ist.

Die vorgenannte Aufgabe ist bei einem Weichenverschluß der eingangs genannten Art erfindungsgemäß mit den kennzeichnenden Merkmalen des Anspruchs 1 gelöst. Die erfindungsgemäße Ausgestaltung unterscheidet sich erheblich von den aus der Praxis bekannten Weichenverschlüssen. Die Verwendung wenigstens einer Lagerrolle und das mittelbare oder unmittelbare Abrollen der Schieberstange auf der Lagerrolle führt dazu, daß zumindest im wesentlichen lediglich Rollreibung zwischen den relativ zueinander bewegbaren Teilen des Weichenverschlusses auftritt. Im Gegensatz zum Stand der Technik tritt also keine Gleitreibung auf. Dies führt dazu, daß die zum Stellen erforderlichen Stellkräfte nicht nur relativ gering, sondern auch vergleichsweise konstant sind, also die beim Stand der Technik auftretenden Kraftspitzen hier nicht auftreten können. Außerdem ist aufgrund der besonderen Ausgestaltung mit der auf der Lagerrolle mittelbar oder unmittelbar abrollenden Schieberstange der Wartungs- und Pflegeaufwand sehr gering. Eine ständige und großflächige Fettung ist nicht erforderlich.

Obwohl die erfindungsgemäße Ausgestaltung bei einem Weichenverschluß lediglich im Bereich eines Verschlußstückes realisiert sein kann, ist es besonders bevorzugt, die Erfindung an beiden Verschlußstücken des Weichenverschlusses zu realisieren. Dementsprechend beziehen sich die nachfolgenden Ausführungen hinsichtlich des ersten oder einen Verschlußstückes auch stets entsprechend auf das zweite oder andere Verschlußstück, auch wenn dies im einzelnen nicht angesprochen ist.

Grundsätzlich ist es möglich, die besondere Art der Verstellung des Weichenverschlusses mit gegenüber dem Verstellweg der Schieberstange verringerten Zungenaufschlag über verschiedene Bewegungsmöglichkeiten und Mittel bzw. Einrichtungen zu realisieren. Bevorzugt ist bei der erfindungsgemäßen Ausführungsform die Verwendung eines Winkelhebels zur Verriegelung und/oder zur Verstellung der Weichenzunge, der auf bzw. an der Lagerrolle abrollt. Hierzu ist der Winkelhebel sowohl an der Schieberstange als auch am Kloben angelenkt. Über den Winkelhebel, der unmittelbar mit der Lagerrolle zusammenwirkt, ergibt sich ein mittelbares Abrollen der Schieberstange auf der Lagerrolle. Durch die Anlenkung des Winkelhebels an der Schieberstange und am Kloben ist der erfindungsgemäße Weichenverschluß sehr leichtgängig und hat außer den Anlenkstellen des Winkelhebels sowie der Lagerung der Lagerrolle keine aufeinander gleitenden Bauteile. Der Winkelhebel ist dabei derart ausgebildet und angelenkt, daß er beim Verstellen der Schieberstange mit seinem freien Ende während der Verriegelung bzw. im Verriegelungszustand der Weichenzunge um den Anlenkpunkt am Kloben schwenkt.

Ein besonderer Vorteil ist es in diesem Zusammenhang, daß der Winkelhebel an seinen freien Ende eine abwärts gerichtete erste Lauffläche aufweist, die an der Lagerrolle während der Verriegelung abrollt. Es versteht sich, daß die Entriegelung in gleicher Weise wie die Verriegelung abläuft, lediglich in entgegengesetzter Richtung. Dementsprechend beziehen sich die nachfolgenden, die Verriegelung betreffenden Ausführungen entsprechend auch auf den Entriegelungsvorgang, auch wenn dies im einzelnen nicht angegeben ist.

Über den Winkelhebel erfolgt aber nicht nur die Verriegelung der Weichenzunge, sondern auch die Steuerung der Stellbewegung. Hierzu ist im einzelnen vorgesehen, daß der Winkelhebel beim Verstellen der Schieberstange während der Verstellung der Weichenzunge mit einer am Winkelhebel vorgesehenen zweiten Lauffläche auf der Lagerrolle abläuft. Im Ergebnis weist der Winkelhebel also zwei den gesamten Bewegungsablauf zum Verriegeln und Stellen der Weichenzunge steuernde Laufflächen auf.

Um einen direkten und kontinuierlichen Übergang vom Verriegeln zum Stellen zu haben, gehen die erste und die zweite Lauffläche unmittelbar ineinander über. Dabei ist vorgesehen, daß die beiden Laufflächen im Bereich des Übergangs um etwa 90° zueinander ausgerichtet sind.

Bei einer besonders bevorzugten Ausgestaltung der vorliegenden Erfindung weist die zweite Lauffläche, die die Stellbewegung steuert, eine Neigung auf. Die zweite Lauffläche ist dabei ausgehend vom Übergang derart geneigt, daß die Weichenzunge während des Verstellens angehoben wird. Hierdurch ist gewährleistet, daß die vorderen Gleitstühle oder ähnliche Auflagen für die Weichenzunge nicht mehr zu schmieren sind.

Über den Winkelhebel lassen sich aber nicht nur die einzelnen Bewegungen während des Stellens und Verriegelns steuern, am Winkelhebel können auch entsprechende Anschläge vorgesehen sein, die die jeweilige Bewegung beim Stellen und Verriegeln begrenzen. Im einzelnen ist erfindungsgemäß vorgesehen, daß die Lagerrolle beim Erreichen der offenen Endlage der Weichenzunge im Schenkelbereich des Winkelhebels anschlägt. Dies ist insbesondere bei Handbedienung des Weichenverschlusses wichtig; bei motorischen Antrieben wird der Stellhub in der Regel vom Antrieb bestimmt. Weiterhin ist vorgesehen, daß am freien Ende des Winkelhebels im Bereich des Endes der ersten Lauffläche eine Nase vorgesehen ist, die als Anschlag beim Erreichen der maximalen Verriegelungsstellung dient.

Um den Pflege- und Wartungsaufwand weiter zu minimieren, sind zur Anlenkung des Winkelhebels am Kloben und/oder an der Schieberstange Bolzengelenke mit selbstschmierenden Buchsen vorgesehen. Auch die Lagerrolle kann in entsprechender Weise über eine selbstschmierende Buchse am Verschlußteil gelagert sein. Die selbstschmierenden Buchsen machen jeglichen personellen Aufwand in Verbindung mit der Schmierung überflüssig.

Bei einer weiteren besonders bevorzugten Ausgestaltung der vorliegenden Erfindung ist vorgesehen, daß die Breite der Lagerrolle vorzugsweise um ein Mehrfaches größer ist als die Dicke des Winkelhebels. Hierdurch ist eine Relativbewegung zwischen der Backenschiene und der Weichenzunge und damit des Winkelhebels auf der Lagerrolle in Gleislängsrichtung über einen vorgegebenen Bereich ohne weiteres möglich, ohne daß die Funktion des Weichenverschlusses beeinträchtigt wird.

Weiter ist erfindungsgemäß vorgesehen, daß der Lagerrolle eine Verstelleinrichtung zugeordnet ist, die eine Verstellung der Lagerrolle in der Höhe und/oder im Abstand zur Backenschiene ermöglicht. Über die Verstelleinrichtung kann der erfindungsgemäße Weichenverschluß an unterschiedlichste Einbausituationen ohne weiteres angepaßt werden. Im einzelnen weist die Verstelleinrichtung eine Lagergabel auf, an der die Lagerrolle gelagert ist. Eine mechanisch sichere und einfach zu realisierende Art der Verstellung wird über Distanzbleche gewährleistet, die bedarfsweise im Bereich der Lagergabel eingesetzt oder entfernt werden.

Wie beim Stand der Technik üblich so läßt sich auch bei dem erfindungsgemäßen Weichenverschluß unter Verwendung des Winkelhebels ein Zungenaufschlag von wenigstens 150 mm bei einem Stellweg der Schieberstange von wenigstens 200 mm verwirklichen. Außerdem kann die Schieberstange ohne weiteres derart ausgebildet sein, daß sich eine elektrische Isolierung zwischen den Backenschienen ergibt.

Nachfolgend werden Ausführungsbeispiele der vorliegenden Erfindung anhand der Zeichnung beschrieben. Es zeigt
- Fig. 1: eine Ansicht eines erfindungsgemäßen Weichenverschlusses in Einbaustellung,
- Fig. 2: eine Draufsicht auf den Weichenverschluß aus Fig. 1,
- Fig. 3: eine vergrößerte Darstellung des linken Teils des Weichenverschlusses aus Fig. 1,
- Fig. 4: eine vergrößerte Darstellung des rechten Teils des erfindungsgemäßen Weichenverschlusses aus Fig. 1,
- Fig. 5: eine vergrößerte Darstellung des linken Teils des Weichenverschlusses aus Fig. 2 und
- Fig. 6: eine vergrößerte Darstellung des rechten Teils des Weichenverschlusses aus Fig. 2.

In den Fig. 1 und 2 ist eine Gesamtdarstellung eines erfindungsgemäßen Weichenverschlusses 1 gezeigt. Der Weichenverschluß 1 betätigt beim Umstellvorgang eine erste und eine zweite Weichenzunge 2, 3 zwischen einer ersten und einer zweiten Backenschiene 4, 5. Der Weichenverschluß 1 weist ein erstes und ein zweites Verschlußstück 6, 7 auf, das jeweils an der ersten bzw. zweiten Backenschiene 4, 5 befestigt ist. Weiterhin weist der Weichenverschluß 1 einen ersten und einen zweiten Kloben 8, 9 auf, die jeweils zur Befestigung an der ersten bzw. der zweiten Weichenzunge 2, 3 dienen. Außerdem ist der Weichenverschluß 1 mit einer Schieberstange 10 versehen. Die Schieberstange 10 ist mehrteilig ausgebildet und weist ein Mittelteil 11 sowie zwei äußere Schieberstangenteile 12, 13 auf. Sowohl am Mittelteil 11 als auch an den äußeren Schieberstangenteilen 12, 13 sind Angriffsabschnitte 14, 15, 16 zur Verbindung mit einem nicht dargestellten Antrieb vorgesehen.

Wie bei Weichenverschlüssen allgemein üblich ist auch beim erfindungsgemäßen Weichenverschluß 1 der Stellweg der Schieberstange 10 größer als der Zungenaufschlag Z der Weichenzungen 2, 3.

Die in den Fig. 1 und 2 im linken Teil dargestellte erste Weichenzunge 2 befindet sich in ihrer offenen Endlage, während die in den Fig. 1 und 2 im rechten Teil dargestellte zweite Weichenzunge 3 sich in ihrer geschlossenen bzw. verriegelten Endlage befindet, d.h. an der zweiten Backenschiene 5 verriegelt ist.

Wesentlich ist nun, daß an jedem der Verschlußstücke 6, 7 jeweils wenigstens eine Lagerrolle 17, 18 vorgesehen ist und daß die Schieberstange 10 zur Verstellung der Weichenzungen 2, 3 relativ zu den Verschlußstücken 6, 7 über die jeweiligen Lagerrollen 17, 18 bewegbar ist. Allerdings rollt die Schieberstange 10 nicht unmittelbar oder direkt auf den Lagerrollen 17, 18 ab, sondern mittelbar bzw. indirekt. Hierzu ist an jedem der Verschlußstücke 6, 7 ein Winkelhebel 19, 20 vorgesehen, der zur Verriegelung und zur Verstellung der jeweiligen Weichenzunge 2, 3 dient und mit der jeweiligen Lagerrolle 17, 18 zusammenwirkt. Jeder der Winkelhebel 19, 20 rollt hierzu auf bzw. an der jeweiligen Lagerrolle 17, 18 ab. Außerdem ist jeder der Winkelhebel 19, 20 sowohl an der Schieberstange 10 als auch am jeweiligen Kloben 8, 9 angelenkt. Im einzelnen ist der erste Winkelhebel 19 am äußeren Schieberstangenteil 12 und am ersten Kloben 8 angelenkt und zwar mit seinem Winkelschenkel 21. Der zweite Winkelhebel 20 ist am zweiten Kloben 9 und am äußeren Schieberstangenteil 13 angelenkt und zwar ebenfalls mit dem Winkelschenkel 21. Vom Winkelschenkel 21 abgewinkelt ist ein freier Winkelschenkel 22, wobei die beiden Winkelhebel 19, 20 derart zueinander angeordnet sind, daß die freien Winkelschenkel 22 aufeinanderzu weisen. Die Anlenkung der beiden Winkelhebel 19, 20 ist jeweils derart, daß der Winkelschenkel 21 an seinem äußeren Ende an der Schieberstange 10 angelenkt ist. Im Knick des Winkelhebels, also im Scheitelbereich bzw. am Übergang des einen Winkelschenkels 21 zum anderen Winkelschenkel 22 befindet sich der andere Anlenkpunkt des jeweiligen Winkelhebels. Im übrigen ist es vorliegend so, daß der Winkelschenkel 21 kürzer als der Winkelschenkel 22 ist.

Die Anlenkung und Ausbildung der beiden Winkelhebel 19, 20 ist derart, daß die Winkelhebel 19, 20 beim Verstellen der Schieberstange 10 mit ihrem jeweiligen freien Ende, d. h. mit dem freien Winkelschenkel 22, während der Verriegelung der jeweiligen Weichenzunge um den Anlenkpunkt am jeweiligen Kloben 8, 9 schwenken. Um die gewünschte Bewegung bei der Verriegelung bzw. während des Verriegelungszustands ausführen zu können, weist jeder der Winkelhebel 19, 20 am Ende des freien Winkelschenkels 22 vorliegend eine abwärts gerichtete erste Lauffläche 23 auf, die an der jeweiligen Lagerrolle 17, 18 während der Verriegelung abrollt. Weiterhin weist der freie Winkelschenkel 22 an seiner Unterseite eine zweite Lauffläche 24 auf, die beim Verstellen der Schieberstange 10 während der Verstellung der jeweiligen Weichenzunge 2, 3 auf der jeweiligen Lagerrolle 17, 18 abrollt. Bei den beiden Laufflächen 23, 24 handelt es sich also um Steuerflächen, über die die Bewegungen während des Stell- und des Verriegelungsvorganges gesteuert werden.

Wie sich insbesondere aus den Fig. 3 und 4 ergibt, gehen die erste und die zweite Lauffläche 23, 24 unmittelbar ineinander über, wobei sie im Bereich des Übergangs 25 etwa rechtwinklig zueinander ausgerichtet sind. Nicht dargestellt ist, daß die zweite Lauffläche 24 ausgehend vom Übergang 25 derart geneigt sein kann, daß die jeweilige Weichenzunge 2, 3 während des Verstellens angehoben wird. Wie sich insbesondere aus Fig. 3 ergibt, schlägt die jeweilige Lagerrolle beim Erreichen der offenen Endlage der Weichenzunge 2, 3 am Winkelschenkel 21 des Winkelhebels 19, 20 an, so daß der Winkelschenkel 21 als Anschlag zur Begrenzung des Steuerweges während des Verstellens dient. Außerdem ist am freien Ende des Winkelschenkels 22 eine in Verriegelungsstellung in Richtung auf die jeweilige Lagerrolle 17, 18 weisende Nase 26 vorgesehen, die als Anschlag beim Erreichen der maximalen Verriegelungsstellung dient.

Zur Anlenkung der jeweiligen Winkelhebel 19, 20 am jeweiligen Kloben 8, 9 bzw. an der Schieberstange 10 sind jeweils Bolzengelenke 27, 28 mit selbstschmierenden Buchsen vorgesehen. Auch die beiden Lagerrollen 17, 18 sind auf selbstschmierenden Buchsen an den Verschlußteilen 6, 7 gelagert.

Wie sich insbesondere aus Fig. 6 ergibt, ist die Breite B der jeweiligen Lagerrolle 17, 18 um ein Mehrfaches größer als die Dicke d des jeweiligen Winkelhebels 19, 20, so daß eine Relativbewegung der jeweiligen Weichenzunge zur jeweiligen Backenschiene und damit des jeweiligen Winkelhebels 19, 20 entlang der Breite der jeweiligen Lagerrolle 17, 18 ohne weiteres möglich ist.

Insbesondere aus den Fig. 3 bis 6 ergibt sich, daß jeder der Lagerrollen 17, 18 eine Verstelleinrichtung 29 zur Verstellung der jeweiligen Lagerrolle 17, 18 in der Höhe und/oder im Abstand zur jeweiligen Backenschiene 4, 5 zugeordnet ist. Die Verstelleinrichtung 29 weist eine über Schraubverbindungen 30 mit dem jeweiligen Verschlußstück 6, 7 verbundene Lagergabel 31 auf, auf der die jeweilige Lagerrolle 17, 18 gelagert ist. Zwischen dem jeweiligen Verschlußstück 6, 7 und der Lagergabel 31 lassen sich Distanzbleche 32 zur Abstandsverstellung und Distanzbleche 33 zur Höhenverstellung anordnen.

Die Montage des erfindungsgemäßen Weichenverschlusses 1 im Bereich einer Weiche ist ohne weiteres möglich. Zunächst werden die jeweils kastenförmig ausgebildeten Verschlußstücke 6, 7 an den jeweilige Backenschienen 4, 5 befestigt. Hierzu weist jedes der Verschlußstücke 6, 7 einen Vorsprung 34 mit einer Aufnahmenut für den Backenschienenfüß auf. Auf der gegenüberliegenden Seite sind entsprechende Verspannmittel 35 zur Verspannung an der jeweiligen Backenschiene 4, 5 vorgesehen. Da die Schieberstange 10 mehrteilig ausgeführt ist, kann jedes Verschlußstück 6, 7 für sich montiert werden. Abschließend werden die jeweiligen Kloben 8, 9 an den Weichenzungen 2, 3 befestigt und über entsprechende Schraubmittel 36 verschraubt. Anschließend wird ggf. die Schieberstange 10 zusammengesetzt. Nunmehr kann die Feineinstellung über die Verstelleinrichtung 29, d. h. über die Distanzbleche 32 erfolgen. Schließlich erfolgt der Anschluß über einen oder mehrere der Angriffsabschnitte 14, 15, 16 an einen Antrieb.

Wird nun über den Antrieb eine Kraft in die Schieberstange 10 eingeleitet, läuft die Stellbewegung ausgehend von der in Fig. 4 dargestellten Verriegelungsstellung wie folgt ab.

Durch die Bewegung der Schieberstange 10 nach links schwenkt der Winkelhebel 21 im Uhrzeigersinn und bewegt sich das Bolzengelenk 27 ebenfalls nach links. Der freie Winkelschenkel 22 schwenkt um das Bolzengelenk 28 entlang der ersten Lauffläche 23 nach oben, bis der Übergang 25 erreicht ist. Bis zu diesem Moment hat sich die Weichenzunge 3 noch nicht von der Backenschiene 5 wegbewegt, während sich die Weichenzunge 2 bereits in Richtung auf die Backenschiene 4 bewegt hat. Die weitere Bewegung der Schieberstange 10 nach links führt dazu, daß die zweite Lauffläche 24 auf der Lagerrolle 18 abrollt. Dabei kann ein Anheben der Zungenschiene 3 vorgesehen sein, wenn die zweite Lauffläche 24 entsprechend geneigt ist. Die Bewegung entlang der zweiten Lauffläche 24 erfolgt solange, bis die Lagerrolle 18 am Winkelschenkel 21 innenseitig anschlägt. Dann ist die offene Endlage der Weichenzunge 3 erreicht, wie dies für die Weichenzunge 3 in Fig. 3 dargestellt ist. Die Weichenzunge 2 befindet sich hingegen in Verriegelungsstellung.

Die Rückstellung der Weichenzunge 3 erfolgt in entgegengesetzter Richtung, wobei zunächst eine zumindest im wesentlichen horizontale Bewegung wiederum entlang der zweiten Lauffläche 24 erfolgt, bis die Lagerrolle 18 auf die erste Lauffläche 23 übergeht. In diesem Zustand liegt die Weichenzunge 3 an der Backenschiene 5 an. Anschließend erfolgt die Verriegelung, wobei die Lagerrolle 18 auf der ersten Lauffläche 23 abrollt, bis sich die Nase 26 als Anschlag an der Lagerrolle 18 anlegt. Eine weitergehende Bewegung ist nicht möglich.

Im übrigen versteht es sich, daß die für das zweite Verschlußstück 7 im einzelnen beschriebene Bewegung in entsprechender Weise am ersten Verschlußstück 6 bei entsprechender Bewegung der Schieberstange 10 abläuft, auch wenn dies nur verschiedentlich angesprochen worden ist.

## Patentansprüche

1. Weichenverschluß für Weichenzungen (2, 3), mit wenigstens einem Verschlußstück (6, 7) zur Befestigung an einer Backenschiene (4, 5), mit wenigstens einem Kloben (8, 9) zur Befestigung an einer Weichenzunge (2, 3) und mit einer Schieberstange (10), wobei der Stellweg der Schieberstange (10) größer ist als der Zungenaufschlag (Z) der Weichenzunge (2, 3) und die Weichenzunge (2, 3) in ihrer einen Endlage an der Backenschiene (4, 5) verriegelt ist, wobei am Verschlußstück wenigstens eine Lagerrolle (17, 18) vorgesehen ist und wobei die Schieberstange (10) zur Verstellung der Weichenzunge (2, 3) relativ zum Verschlußstück (6, 7) über die Lagerrolle (17, 18) bewegbar ist, **dadurch gekennzeichnet, daß** ein auf bzw. an der Lagerrolle (17, 18) abrollender, sowohl an der Schieberstange (10) als auch am Kloben (8, 9) angelenkter Winkelhebel (19, 20) vorgehen ist und daß der Winkelhebel (19, 20) zur Verriegelung und/der zur Verstellung der Weichenzunge (2, 3) mit der Lagerrolle (17, 18) derart zusammenwirkt, daß der Winkelhebel (19, 20) beim Verstellen der Schieberstange (10) mit seinem freien Ende im Verriegelungszustand der Weichenzunge (2, 3) um den Anlenkpunkt am Kloben (8, 9) schwenkt.

2. Weichenverschluß nach Anspruch 1, **dadurch gekennzeichnet, daß** der Winkelhebel (19, 20) an seinem freien Ende eine erste Lauffläche (23) aufweist, die an der Lagerrolle (17, 18) während des Verriegelungszustandes abrollt.

3. Weichenverschluß nach Anspruch 1 oder 2, **dadurch gekennzeichnet, daß** der Winkelhebel (19, 20) beim Verstellen der Schieberstange (10) während der Verstellung der Weichenzunge (2, 3) mit einer am Winkelhebel (19, 20) vorgesehenen zweiten Lauffläche (24) auf der Lagerrolle (17, 18) abrollt.

4. Weichenverschluß nach Anspruch 3, **dadurch gekennzeichnet, daß** die erste und die zweite Lauffläche (23, 24) vorzugsweise unmittelbar ineinander übergehen und daß, vorzugsweise, die erste und die zweite Lauffläche (23, 24) im Bereich des Übergangs (25) um etwa 90° zueinander ausgerichtet sind.

5. Weichenverschluß nach Anspruch 3 oder 4, **dadurch gekennzeichnet, daß** die zweite Lauffläche (24) ausgehend vom Übergang (25) derart geneigt ist, daß die Weichenzunge (2, 3) während des Verstellens angehoben wird.

6. Weichenverschluß nach einem der vorhergehenden Ansprüche, **dadurch gekennzeichnet, daß** die Lagerrolle (17, 18) beim Erreichen der offenen Endlage der Weichenzunge (2, 3) im Schenkelbereich des Winkelhebels (19, 20) anschlägt.

7. Weichenverschluß nach einem der Ansprüche 2-6, **dadurch gekennzeichnet, daß** am freien Ende des Winkelhebels (19, 20) am Ende der ersten Lauffläche (23) eine Nase (26) vorgesehen ist, die als Anschlag beim Erreichen der verriegelten Endlage dient.

8. Weichenverschluß nach einem der vorhergehenden Ansprüche, **dadurch gekennzeichnet, daß** zur Anlenkung des Winkelhebels (19, 20) am Kloben (8, 9) und/oder an der Schieberstange (10) Bolzengelenke (27) mit selbstschmierenden Buchsen vorgesehen sind.

9. Weichenverschluß nach einem der vorhergehenden Ansprüche, **dadurch gekennzeichnet, daß** die Lagerrolle (17, 18) auf einer selbstschmierenden Buchse am Verschlußteil (6, 7) gelagert ist.

10. Weichenverschluß nach einem der vorhergehenden Ansprüche, **dadurch gekennzeichnet, daß** die Breite (B) der Lagerrolle (17, 18) vorzugsweise um ein Mehrfaches größer ist als die Dicke (d) des Winkelhebels (19, 20).

11. Weichenverschluß nach einem der vorhergehenden Ansprüche, **dadurch gekennzeichnet, daß** der Lagerrolle (17, 18) eine Verstelleinrichtung (29) zur Verstellung der Lagerrolle (17, 18) in der Höhe und/oder im Abstand zur Backenschiene (4, 5) zugeordnet ist, daß, vorzugsweise, Verstelleinrichtung (29) eine Lagergabel (31) aufweist, an der die Lagerrolle (17, 18) gelagert ist, und daß, vorzugsweise, die Lagergabel (31) über Distanzbleche (32, 33) verstellbar ist.

12. Weichenverschluß nach einem der vorhergehenden Ansprüche, **dadurch gekennzeichnet, daß** der Zungenaufschlag (Z) wenigstens 150 mm, vorzugsweise etwa 160 mm, und der Stellweg der Schieberstange (10) wenigstens 200 mm, vorzugsweise etwa 220 mm beträgt.

## Claims

1. A switch lock for switch tongues (2, 3) having at least one locking piece (6, 7) for attaching to a stock rail (4, 5), having at least one switch tongue attachment (8, 9) for attaching to a switch tongue (2, 3) and having a slide rod (10), wherein the adjustment distance of the slide rod (10) is greater than the switch tongue impact (Z) of the switch tongues (2, 3), and the switch tongue (2, 3) in its end position is locked on the stock rail (4, 5), whereby at least one bearing roller (17, 18) is provided on the locking piece, and the slide rod (10) can be moved relative to the locking piece (6, 7) by means of the bearing rollers (17, 18) to adjust the switch tongue (2, 3), **characterized in that** an angle lever (19, 20) is provided, being connected to the slide rod (10) as well as to the switch tongue attachment (8, 9) and rolling on the bearing roller (17, 18), and the angle lever (19, 20) works together with the bearing roller (17, 18) to lock and/or to adjust the switch tongue (2, 3) so that the angle lever (19, 20) pivots with its free end about the articulation point on the switch tongue attachment (8, 9) in adjusting the slide rod (10) in the locked state of the switch tongue (2, 3).

2. Switch lock according to Claim 1, **characterized in that** the angle lever (19, 20) has a first running surface (23) on its free end which rolls on the bearing roller (17, 18) while in the locked state.

3. Switch lock according to Claim 1 or 2, **characterized in that** in the adjustment of the slide rod (10), the angle lever (19, 20) rolls on the bearing roller (17, 18) during the adjustment of the switch tongue (2, 3) with a second running surface (24) which is provided on the angle lever (19, 20).

4. Switch lock according to Claim 3, **characterized in that** the first and the second running surfaces (23, 24) preferably change directly over into one another, and the first and second running surfaces (23, 24) are preferably arranged at an angle of approximately 90° to one another in the area of the first transition (25).

5. Switch lock according to claim 3 or 4, **characterized in that** the second running surface (24) is inclined at an angle, starting from the transition (25), so that the switch tongue (2, 3) is raised during adjustment.

6. Switch lock according to one of the preceding claims, **characterized in that** upon reaching the open end position of the switch tongue (2, 3), the bearing roller (17, 18) strikes the leg area of the angle lever (19, 20).

7. Switch lock according to any one of claims 2 to 6, **characterized in that** a projection (26) is provided on the free end of the angle lever (19, 20) on the end of the first running surface (23), and it functions as a stop upon reaching the locked end position.

8. Switch lock according to one of the preceding claims, **characterized in that** pin joints (27) having self-lubricating bushings are provided on the switch tongue attachment (8, 9) and/or on the slide rod (10) for the articulated connection of the angle lever (19, 20).

9. Switch lock according to one of the preceding claims, **characterized in that** the bearing roller (17, 18) is mounted on a self-lubricating bushing on the locking part (6, 7).

10. Switch lock according to one of the preceding claims, **characterized in that** the width (B) of the bearing roller (17, 18) is preferably several times greater than the thickness (d) of the angle lever (19, 20).

11. Switch lock according to one of the preceding claims, **characterized in that** the bearing roller (17, 18) is provided with an adjustment device (29) for adjusting the bearing roller (17, 18) in height and/or in distance from the stock rail (4, 5); the adjusting device (29) preferably has a bearing fork (31) on which the bearing roller (17, 18) is mounted, and the bearing fork (31) is preferably adjustable by means of spacer plates (32, 33).

12. Switch lock according to one of the preceding claims, **characterized in that** the switch tongue impact (Z) amounts to at least 150 mm, preferably approximately 160 mm, and the adjustment distance of the slide rod (10) amounts to at least 200 mm, preferably approximately 220 mm.

## Revendications

1. Fermeture d'aiguille pour des lames d'aiguille (2, 3) comprenant au moins une pièce de fermeture (6, 7) pour la fixation sur une contre-aiguille (4, 5) avec au moins une patte d'attache (8, 9) pour la fixation sur une lame d'aiguille (2, 3) et avec une tige à coulisseau (10), la course de manoeuvre de la tige à coulisseau (10) étant supérieure à la course d'aiguille (Z) de la lame d'aiguille (2, 3) et la lame d'aiguille (2, 3) étant verrouillée dans une position d'extrémité sur la contre-aiguille (4, 5), au moins un galet de palier (17, 18) étant prévu sur la pièce de fermeture et la tige à coulisseau (10) pour le réglage de la lame d'aiguille (2, 3) pouvant être déplacée par rapport à la pièce de fermeture (6, 7) au moyen du galet de palier (17, 18), **caractérisé en ce qu'**un levier coudé (19, 20) montant et descendant sur le galet de palier (17, 18) et articulé aussi bien sur la tige à coulisseau (10) que sur la patte d'attache (8, 9) est prévu et **en ce que** le levier coudé (19, 20) pour le verrouillage et/ou pour le réglage de la lame d'aiguille (2, 3) agit conjointement avec le galet de palier (17, 18) de telle sorte que le levier coudé (19, 20) bascule autour du point d'articulation sur la patte d'attache (8, 9) lors du réglage de la tige à coulisseau (10) avec son extrémité libre dans l'état de verrouillage de la lame d'aiguille (2, 3).

2. Fermeture d'aiguille selon la revendication 1, **caractérisée en ce que** le levier coudé (19, 20) présente sur son extrémité libre une première surface de roulement (23), qui roule sur le galet de palier (17, 18) pendant l'état de verrouillage.

3. Fermeture d'aiguille selon la revendication 1 ou 2, **caractérisée en ce que** le levier coudé (19, 20) roule sur le galet de palier (17, 18) lors du réglage de la tige à coulisseau (10) pendant le réglage de la lame d'aiguille (2, 3) avec une deuxième surface de roulement (24) prévue sur le levier coudé (19, 20).

4. Fermeture d'aiguille selon la revendication 3, **caractérisée en ce que** la première et la seconde surfaces de roulement (23,24) se confondent de préférence directement et **en ce que**, de préférence, la première et la seconde surfaces de roulement (23, 24) sont sensiblement perpendiculaires l'une par rapport à l'autre dans la zone de transition (25).

5. Fermeture d'aiguille selon la revendication 3 ou 4, **caractérisée en ce que** la seconde surface de frottement (24) est inclinée à partir de la zone de transition (25) de telle sorte que la lame d'aiguille (2, 3) est soulevée pendant le déplacement.

6. Fermeture d'aiguille selon l'une quelconque des revendications précédentes, **caractérisée en ce que** le galet de palier (17, 18) bute dans la zone de branche du levier coudé (19, 20) lorsque la position d'extrémité ouverte de la lame d'aiguille (2, 3) est atteinte.

7. Fermeture d'aiguille selon l'une quelconque des revendications 2 à 6, **caractérisée en ce que**, sur l'extrémité libre du levier coudé (19, 20) sur l'extrémité de la première surface de roulement (23), il est prévu un ergot (26) qui sert de butée lorsque la position finale verrouillée est atteinte.

8. Fermeture d'aiguille selon l'une quelconque des revendications précédentes, **caractérisée en ce que**, pour l'articulation du levier coudé (19, 20) sur la patte d'attache (8, 9) et/ou sur la tige à coulisseau (10), les articulations à boulon (27) sont prévues avec des douilles autolubrifiantes.

9. Fermeture d'aiguille selon l'une quelconque des revendications précédentes, **caractérisée en ce que** le galet de palier (17, 18) est monté sur une douille autolubrifiante sur la pièce de fermeture (6, 7).

10. Fermeture d'aiguille selon l'une quelconque des revendications précédentes, **caractérisée en ce que** la largeur (B) du galet de palier (17, 18) est de préférence plusieurs fois supérieure à l'épaisseur (d) du levier coudé (19,20).

11. Fermeture d'aiguille selon l'une quelconque des revendications précédentes, **caractérisée en ce que** un système de réglage (29) est attribué au galet de palier (17, 18) pour le réglage de ce galet en hauteur et/ou en distance par rapport à la contre-aiguille (4, 5), **en ce que**, de préférence, le système de réglage (29) présente une fourche de palier (31), sur laquelle le galet de palier (17, 18) est monté, et **en ce que**, de préférence, la fourche de palier (31) est réglable au moyen de tôles d'écartement (32, 33).

12. Fermeture d'aiguille selon l'une quelconque des revendications précédentes, **caractérisée en ce que** la course d'aiguille (Z) est d'au moins 150 mm, de préférence environ 160 mm, et la course de manoeuvre de la tige à coulisseau (10) est d'au moins 200 mm, de préférence environ 220 mm.
